# EUROPÄISCHE PATENTSCHRIFT

(11) **EP 1 482 467 B1**
(45) Veröffentlichungstag und Bekanntmachung des Hinweises auf die Patenterteilung: **21.03.2007**
(21) Anmeldenummer: 03011997.8
(22) Anmeldetag: 28.05.2003
(51) Int. Cl.: G08B 25/12

(54) **Handgefahrenmelder**
Manually actuated alarm detector
Capteur d'alarme au déclenchement manuel

(43) Veröffentlichungstag der Anmeldung: 01.12.2004
(73) Patentinhaber: Siemens Schweiz AG, 8047 Zürich (CH)
(72) Erfinder: Diener, Heinz, 8630 Rüti ZH (CH)
(74) Vertreter: Weise, Wolfgang

(56) Entgegenhaltungen:
- DE-A- 4 406 428
- DE-C- 3 908 885

## Beschreibung

Die vorliegende Erfindung betrifft einen Handgefahrenmelder mit Meldergehäuse, Frontplatte, zerbrechlichem Element und einem Schalteinsatz mit einem Endschalter, einem Schaltelement und einem Alarmknopf.

Derartige Handgefahrenmelder, die insbesondere in Gefahrenmeldeanlagen für Feuer- oder Polizeinotruf verwendet werden, werden üblicherweise in zwei Ausführungen, für direkte und indirekte Betätigung, hergestellt. Der Meldertyp für indirekte Betätigung ist eine so genannte Alarmknopfausführung. Bei dieser ist eine Glasscheibe (das zerbrechliche Element) einzuschlagen und dann der Alarmknopf zu drücken; das Auslöseelement ist also der Alarmknopf. Beim Meldertyp für direkte Betätigung, einer so genannten Springknopfausführung, muss die Glasscheibe eingeschlagen werden, worauf der Alarmknopf durch Federdruck heraus springt. Hier ist also das Auslöseelement durch die Scheibe und den Alarmknopf gebildet. In beiden Fällen wird durch die Bewegung des Alarmknopfs ein elektrischer Schalter betätigt, der die Alarmmeldung als elektrisches Signal an eine Alarmzentrale weiter leitet. Dabei ist es ausserordentlich wichtig, dass die Handgefahrenmelder einwandfrei funktionieren und jederzeit für eine sichere Alarmabgabe einsatzbereit sind.

DE 39 08 885 C1 beschreibt einen Gefahrenmelder mit einem durch Handbetätigung auslösbaren Betätigungsknopf, der eine Verriegelungsvorrichtung und zumindest einen Schalter aufweist, wobei der in die Melderposition gebrachte Betätigungsknopf durch die von einer Verriegelungsfeder beaufschlagte Verriegelungsvorrichtung verriegelbar ist.

DE 44 06 428 A1 beschreibt einen Gefahrenmelder, der eine Grundplatte aufweist, an welcher konzentrisch ein Topf befestigt ist. Der Topf dient mit seiner Innenseite zur Führung des Druckknopfes, welcher ebenfalls topfförmig ausgebildet ist und eine schraubenförmige Druckknopffeder aufnimmt.

Bei einem in der EP-A-0 592 925 beschriebenen Handgefahrenmelder der eingangs genannten Art ist auf einer Leiterplatte mindestens ein Druckschalter vorgesehen, der durch einen vom Alarmschalter verstellbaren Bedienhebel betätigbar ist, wobei der Bedienhebel den Druckschalter über eine Blattfeder betätigt. Es liegt auf der Hand, dass die Ausbildung des Schaleinsatzes mit dem Bedienhebel, und dessen Lagerung und mit der Blattfeder relativ kompliziert und nicht im Hinblick auf eine kostengünstige Fertigung optimiert ist. Ausserdem kann dieser Schalteinsatz beim Zusammentreffen ungünstiger Umstände, wie beispielsweise ungünstiger Toleranzlage, Verstaubung, Beanspruchung der Blattfeder, zu Schwierigkeiten bei der Alarmauslösung führen.

Bei einem von der Anmelderin der vorliegenden Patentanmeldung unter der Bezeichnung CERBERUS DM1133 (CERBERUS - eingetragenes Warenzeichen der Siemens Building Technologies AG) vertriebenen Handgefahrenmelder der genannten Art für indirekte Betätigung muss die Führung für den Alarmknopf hochpräzise und mit sehr engen Toleranzen ausgebildet sein, um eine sichere Betätigung des Endschalters beim Drücken des Alarmknopfes zu gewährleisten. Die engen Toleranzen sind deswegen erforderlich, weil schon eine kleine Verkantung des Alarmknopfes bei seiner Betätigung dazu führen könnte, dass der Endschalter nicht ausgelöst wird. Diese Einhaltung sehr enger Toleranzen macht die Herstellung des Alarmknopfes und seiner Führung aufwändig und erhöht die Kosten des Handgefahrenmelders.

Aufgabe der Erfindung ist es, die geschilderten Handgefahrenmelder derart weiterzubilden, dass der Schalteinsatz unabhängig von mechanischen Kräften und Fertigungstoleranzen eine zuverlässige Alarmabgabe sicher stellt und wahlweise für die beiden Meldervarianten verwendet werden kann. Ausserdem soll der Schalteinsatz im Hinblick auf eine kostengünstige Fertigung optimiert sein.

Diese Aufgabe wird erfindungsgemäss durch einen Handgefahrenmelder gemäß Anspruch 1 gelöst.

Durch die Führung der Schaltkulisse, können Verkantungen des Alarmknopfes die sichere Betätigung des Endschalters nicht mehr negativ beeinflussen, so dass die Anforderungen an die Genauigkeit der Führung wesentlich reduziert werden können.

Eine erste bevorzugte Ausführungsform des erfindungsgemässen Handgefahrenmelders ist dadurch gekennzeichnet, dass die Schaltkulisse an den Alarmknopf angearbeitet und an ihren Längskanten von einer schienenartig ausgebildeten Führung umfasst ist.

Eine zweite bevorzugte Ausführungsform des erfindungsgemässen Handgefahrenmelders ist dadurch gekennzeichnet, dass die Schaltkulisse eine Schaltfläche in Form eines Keils oder Doppelkeils aufweist, welche an ihrem Fuss am Endschalter anliegt und diesen bei Verschiebung der Schaltkulisse und damit des Alarmknopfs betätigt.

Eine dritte bevorzugte Ausführungsform des erfindungsgemässen Handgefahrenmelders ist gekennzeichnet durch einen am Alarmknopf an der der Schaltkulisse gegenüber liegenden Seite angearbeiteten Führungssteg, welcher in einer auf der Frontplatte vorgesehenen Führungsschiene geführt ist.

Vorzugsweise bilden die schienenartige Führung für die Schaltkulisse und die Führungsschiene für den Führungssteg ein gemeinsames Führungsteil, in welchem das aus Alarmknopf, Schaltkulisse und Führungssteg gebildete Teil verdreh- und kippsicher geführt ist.

Eine weitere bevorzugte Ausführungsform des erfindungsgemässen Handgefahrenmelders, bei welchem der Alarmknopf als Druckknopf ausgebildet ist, ist dadurch gekennzeichnet, dass die Schaltkulisse einen mit der Schaltfläche fluchtenden Arretiervorsprung aufweist, und dass ein im Betriebszustand des Melders an der Schaltkulisse anliegender Arretierhebel vorgesehen ist.

Im Folgenden wird die Erfindung anhand eines Ausführungsbeispiels und der Zeichnungen näher erläutert; es zeigt:
- Fig. 1: eine Ansicht der Frontplatte und des Schalteinsatzes eines erfindungsgemässen Handgefahrenmelders vom Melderinneren her gesehen in isometrischer Darstellung; und
- Fig. 2: eine Ansicht der Frontplatte in Richtung des Pfeiles II von Fig. 1; und
- Fig. 3: eine Ansicht der Frontplatte mit aufgeschraubter Leiterplatte.

Der prinzipielle Aufbau eines Handgefahrenmelders besteht aus einem Gehäuse, das nach vorne durch eine Frontplatte abgedeckt ist, einem vor der Frontplatte angeordneten zerbrechlichen Element, beispielsweise einer Glasscheibe, einem in der Frontplatte geführten Alarmknopf und einem hinter der Frontplatte im Melderinneren angeordneten Schalteinsatz. Dieser Aufbau wird als bekannt vorausgesetzt und ist hier nicht näher beschrieben; es wird in diesem Zusammenhang auf die EP-A-0 592 925 und die EP-A-1 288 881 verwiesen. In den Figuren 1 und 2 sind lediglich die für das Verständnis der Erfindung wesentlichen Teile des erfindungsgemässen Handgefahrenmelders, nämlich die mit dem Bezugszeichen 1 bezeichnete Frontplatte, der mit dem Bezugszeichen 2 bezeichnete Alarmknopf und der Schalteinsatz (ohne Leiterplatte) dargestellt. Fig. 3 zeigt die Frontplatte mit aufgeschraubter Leiterplatte.

Die Frontplatte 1 ist darstellungsgemäss wannenförmig ausgebildet und enthält im Zentrum eine Ausnehmung für den Alarmknopf 2, der durch eine zentrale Feder 3 nach aussen gedrückt wird. Der den Schalteinsatz enthaltende Teil der Frontplatte 1 ist nach hinten durch eine Leiterplatte 4 (Fig. 3) abgedeckt. Die Leiterplatte 4 ist mit der Frontplatte 1 verschraubt und bildet einen Anschlag für die Feder 3. Sämtliche stromdurchflossenen Teile sind auf der Leiterplatte 4 platziert, woraus eine Kosteneinsparung resultiert. Der Schalteinsatz enthält im wesentlichen einen auf der Leiterplatte angeordneten Endschalter 5 und eine an den Alarmknopf 2 angearbeitete Schaltkulisse 6. Die Schaltkulisse 6 hat die Form eines Plättchens, welches mit dem Alarmknopf 2 über einen schmalen Steg verbunden ist. An der vom Alarmknopf abgewandten Fläche ist eine keilförmig ansteigende Schaltfläche 7 angeordnet, die am Endschalter 5 anliegt und diesen beim Hineindrücken des Alarmknopfs 2 betätigt.

Im Abstand von der Schaltfläche 7 ist ein sägezahnartiger Arretiervorsprung 8 vorgesehen. Im Betriebszustand des Melders liegt eine Arretiernase 9 eines Arretierhebels 10 im Raum zwischen der Schaltfläche 7 und dem Arretiervorsprung 8 an der Schaltkulisse 6 an. Beim Hineindrücken des Alarmknopfs 2 gleitet der Arretiervorsprung 8 unter der Arretiernase 9 durch, wodurch der Arretierhebel 10 kurz ausgeschwenkt wird und nach dem Arretiervorsprung 8 zurückspringt und damit den Alarmknopf 2 in seiner hineingedrückten Alarmposition arretiert. Der Arretierhebel 10 ist zweiarmig ausgebildet und in seinem Zentrum an einer ortsfesten Lagerbuchse 11 auf der Frontplatte 1 verschwenkbar gelagert. Der kürzere Arm des Arretiehebels 10 trägt die Arretiernase 9 und der längere Arm dient als Betätigungsarm und ragt mit seinem freien Ende 12 seitlich aus dem Melder hinaus. Dem Betätigungsarm ist ein elastisches Organ 13 in der Art einer Blattfeder zugeordnet, welches an der benachbarten Seitenwand der Frontplatte 1 anliegt und die Arretiernase 9 gegen die Schaltkulisse 6 drückt.

An der Schaltkulisse 6 radial gegenüberliegenden Seite des Alarmknopfs 2 ist ein T-förmiger Führungssteg 18 angearbeitet, der zusammen mit dem Alarmknopf 2 und der Schaltkulisse 6 ein gemeinsames, einstückiges Betätigungs- und Schaltorgan bildet. Dieses Organ ist in einem an der Innenseite der Frontplatte 1 angeordneten gemeinsamen Führungsteil 14 geführt.

Der Führungsteil 14 besteht aus der Führungsschiene 16 für die Schaltkulisse 6, der Führungsschiene 17 für den Führungssteg 18 und einem zylindrischen Mittelteil 15, das als Führung für den Alarmknopf 2 dient. Die Länge jeder dieser Führungen ist grösser als die Länge des zu führenden Teils und ist so bemessen, dass der Alarmknopf 2, die Schaltkulisse 6 und der Führungssteg 13 auch beim Hineindrücken des Alarmknopfs 2 in ihrer ganzen Länge in der jeweiligen Führung geführt sind. Dadurch, dass die Schaltkulisse 6 in der Führungsschiene 16 geführt ist, bewegt sich die Schaltkulisse 6 längs eine genau definierten Bahn, so dass der Endschalter 5 unter allen Umständen mit Sicherheit betätigt wird. Die exakte Bewegungsebene der Schaltkulisse 6 ermöglicht ausserdem die Verwendung eines Endschalters 5 mit relativ grossem Schalthub. Der Führungssteg 18 und die Führungsschiene 17 bieten eine zusätzliche Sicherheit für die exakte Führung und gegen jedes Verkanten und/oder Verklemmen des Alarmknopfs 2. Wie Fig. 3 zu entnehmen ist, durchstösst die Führungsschiene 16 an ihrem freien Ende die Leiterplatte 4 und ist in einer entsprechenden Durchbrechung der Leiterplatte fixiert.

Wie schon eingangs erwähnt wurde, sind Handgefahrenmelder in Alarmknopf- und Springknopfausführung bekannt. Der dargestellte Melder ist eine Alarmknopfausführung für indirekte Betätigung. Für die Auslösung eines Alarms ist zuerst die den aus der Frontscheibe 1 ragenden Alarmknopf 2 abdeckende Glasscheibe einzuschlagen und dann der Alarmknopf 2 zu drücken. Der Alarmknopf 2 betätigt dabei über die Schaltkulisse 6 den Endschalter 5 und wird durch den Arretierhebel 10 in dieser Lage fixiert. Zur Freigabe des Alarmknopfs 2 muss das freie Ende 12 des Arretierhebels 10 in Richtung des Pfeiles A verschwenkt werden, wodurch die Arretiernase 9 die Schaltkulisse 6 frei gibt und die Feder 3 den Alarmknopf 2 wieder in seine Betriebsstellung drückt.

Der dargestellte Handgefahrenmelder ist mit geringfügigen Modifikationen auch als Melder in Springknopfausführung für direkte Betätigung verwendbar. In diesem Fall wird der Arretierhebel 10 entfernt und der Alarmknopf 2 durch einen für direkte Betätigung geeigneten Knopf ersetzt, der sich vom Alarmknopf 2 für indirekte Betätigung im wesentlichen durch eine andere Formgebung der Schaltfläche 7 an der Schaltkulisse 6 unterscheidet, weil ja jetzt der Endschalter nicht beim Hineindrücken sondern beim Herausspringen des Alarmknopfs betätigt wird.

## Patentansprüche

1. Handgefahrenmelder mit Meldergehäuse, Frontplatte (1), zerbrechlichem Element und einem Schalteinsatz mit einem Endschalter (5), einem Schaltelement und einem Alarmknopf (2), **dadurch gekennzeichnet, dass** das Schaltelement durch eine mit dem Alarmknopf (2) einstückige und zur Betätigung des Endschalters(5) vorgesehene Schaltkulisse (6) gebildet ist, welche in einer auf der Frontplatte (1) vorgesehenen Führung (16) geführt ist.

2. Handgefahrenmelder nach Anspruch 1, **dadurch gekennzeichnet, dass** die Schaltkulisse (6) an den Alarmknopf (2) angearbeitet und in Form eines Stegs ausgebildet und an ihren Längskanten von der schienenartig ausgebildeten Führung (16) umfasst ist.

3. Handgefahrenmelder nach Anspruch 2, **dadurch gekennzeichnet, dass** die Schaltkulisse (6) eine Schaltfläche (7) in Form eines Keils oder Doppelkeils aufweist, welche an ihrem Fuss am Endschalter (5) anliegt und diesen bei Verschiebung der Schaltkulisse (6) und damit des Alarmknopfs (2) betätigt.

4. Handgefahrenmelder nach Anspruch 3, **gekennzeichnet durch** einen am Alarmknopf (2) an der der Schaltkulisse (6) gegenüber liegenden Seite angearbeiteten Führungssteg (18), welcher in einer auf der Frontplatte (1) vorgesehenen Führungsschiene (17) geführt ist.

5. Handgefahrenmelder nach Anspruch 4, **dadurch gekennzeichnet, dass** die schienenartige Führung (16) für die Schaltkulisse (6) und die Führungsschiene (17) für den Führungssteg (18) ein gemeinsames Führungsteil (14) bilden, in welchem das aus Alarmknopf (2), Schaltkulisse (6) und Führungssteg (18) gebildete Teil verdreh- und kippsicher geführt ist.

6. Handgefahrenmelder nach einem der Ansprüche 1 bis 5, **gekennzeichnet durch** eine mit der Frontplatte (1) verbundene, vorzugsweise verschraubte, Leiterplatte (4) auf welcher alle stromführenden Komponenten befestigt sind, und welche als Anschlag für eine auf den Alarmknopf (2) wirkende Feder (3) dient.

7. Handgefahrenmelder nach Anspruch 5, bei welchem der Alarmknopf (2) als Druckknopf ausgebildet ist, **dadurch gekennzeichnet, dass** die Schaltkulisse (6) einen mit der Schaltfläche (7) fluchtenden Arretiervorsprung (8) aufweist, und dass ein im Betriebszustand des Melders an der Schaltkulisse (5) anliegender Arretierhebel (10) vorgesehen ist.

8. Handgefahrenmelder nach Anspruch 7, **dadurch gekennzeichnet, dass** der Arretierhebel (10) als zweiarmiger Schwenkhebel ausgebildet ist und am freien Ende seines an der Schaltkulisse (5) anliegenden einen Arms eine Arretiernase (9) aufweist, welche beim Hineindrücken des Alarmknopfs (2) hinter dem Arretiervorsprung (8) einrastet und den Alarmknopf (2) in seiner den Endschalter (5) betätigenden Stellung arretiert.

9. Handgefahrenmelder nach Anspruch 8, **dadurch gekennzeichnet, dass** der andere Arm des Arretierhebels (10) an seinem freien Ende (12) seitlich aus dem Gehäuse des Melders ragt.

10. Handgefahrenmelder nach Anspruch 9, **gekennzeichnet durch** ein dem Arretierhebel (10) zugeordnetes federndes Element (13), welches so auf den Arretierhebel (10) wirkt, dass die Arretiernase (9) gegen die Schaltkulisse (6) gedrückt wird.

## Claims

1. Manually operated hazard-warning alarm having an alarm housing, a front panel (1), a breakable element and a switching insert with a limit switch (5), a switching element and an alarm button (2), **characterized in that** the switching element is formed by a single-piece switching track (6) which is connected to the alarm button (2), is provided for actuating the limit switch (5) and is guided in a guide (16) provided on the front panel (1).

2. Manually operated hazard-warning alarm according to Claim 1, **characterized in that** the switching track (6) is combined with the alarm button (2) and is designed in the form of a crosspiece and has its longitudinal edges enclosed by the rail-like guide (16).

3. Manually operated hazard-warning alarm according to Claim 2, **characterized in that** the switching track (6) has a switching surface (7) which is in the form of a wedge or double wedge, has its foot butting against the limit switch (5), and actuates the latter upon displacement of the switching track (6) and thus of the alarm button (2).

4. Manually operated hazard-warning alarm according to Claim 3, **characterized by** a guide crosspiece (18) which is combined with the alarm button (2) on the side located opposite the switching track (6) and which is guided in a guide rail (17) provided on the front panel (1).

5. Manually operated hazard-warning alarm according to Claim 4, **characterized in that** the rail-like guide (16) for the switching track (6) and the guide rail (17) for the guide crosspiece (18) form a common guide part (14) in which the part formed from the alarm button (2), switching track (6) and guide crosspiece (18) is guided such that it cannot be rotated or tilted.

6. Manually operated hazard-warning alarm according to one of Claims 1 to 5, **characterized by** a printed circuit board (4) which is connected, preferably screwed, to the front panel (1), on which all the current-carrying components are fastened and which serves as a stop for a spring (3) acting on the alarm button (2).

7. Manually operated hazard-warning alarm according to Claim 5, in the case of which the alarm button (2) is designed as a push button, **characterized in that** the switching track (6) has an arresting protrusion (8) aligned with the switching surface (7), and **in that** there is provided an arresting lever (10) which butts against the switching track (6) in the operating state of the alarm.

8. Manually operated hazard-warning alarm according to Claim 7, **characterized in that** the arresting lever (10) is designed as a two-armed pivot lever and, at the free end of one arm, which butts against the switching track (6), has an arresting nose (9) which, when the alarm button (2) is pushed in, latches in behind the arresting protrusion (8) and arrests the alarm button (2) in its position in which it actuates the limit switch (5) .

9. Manually operated hazard-warning alarm according to Claim 8, **characterized in that** the other arm of the arresting lever (10), at its free end (12), projects laterally out of the housing of the alarm.

10. Manually operated hazard-warning alarm according to Claim 9, **characterized by** a resilient element (13) which is assigned to the arresting lever (10) and acts on the arresting lever (10) such that the arresting nose (9) is pushed against the switching track (6).

## Revendications

1. Avertisseur de danger manuel avec boîtier d'avertisseur, plaque avant (1), élément cassant et un insert de commutation avec un commutateur de fin de course (5), un élément de commutation et un bouton d'alarme (2), **caractérisé en ce que** l'élément de commutation est formé par une coulisse de commutation (6) d'une seule pièce prévue avec le bouton d'alarme (2) et pour l'actionnement du commutateur de fin de course (5), laquelle coulisse est guidée dans un guide (16) prévu sur la plaque avant (1).

2. Avertisseur de danger manuel selon la revendication 1, **caractérisé en ce que** la coulisse de commutation (6) est formée sur le bouton d'alarme (2) et conçue sous la forme d'une barrette et est entourée sur ses arêtes longitudinales par le guide (16) réalisé en forme de rail.

3. Avertisseur de danger manuel selon la revendication 2, **caractérisé en ce que** la coulisse de commutation (6) présente une surface de commutation (7) sous la forme d'une clavette ou d'une double clavette, qui s'appuie sur sa base sur le commutateur de fin de course (5) et actionne celui-ci en cas de déplacement de la coulisse de commutation (6) et donc du bouton d'alarme (2).

4. Avertisseur de danger manuel selon la revendication 3, **caractérisé par** une barrette de guidage (18) formée sur le bouton d'alarme (2) sur le côté opposé à la coulisse de commutation (6), laquelle barrette est guidée dans une arête de guidage (17) prévue sur la plaque avant (1).

5. Avertisseur de danger manuel selon la revendication 4, **caractérisé en ce que** le guide (16) en forme de rail pour la coulisse de commutation (6) et le rail de guidage (17) pour la barrette de guidage (18) forment une partie de guidage (14) commune, dans laquelle la partie formée du bouton d'alarme (2) de la coulisse de commutation (6) et la barrette de guidage (18) est guidée de façon protégée de la rotation et du basculement.

6. Avertisseur de danger manuel selon l'une quelconque des revendications 1 à 5, **caractérisé par** une carte imprimée (4) reliée à la plaque avant (1), de préférence vissée, sur laquelle tous les composants véhiculant du courant sont fixés, et qui sert de butée pour un ressort (3) agissant sur le bouton d'alarme (2).

7. Avertisseur de danger manuel selon la revendication 5, sur lequel le bouton d'alarme (2) est conçu comme un bouton de pression, **caractérisé en ce que** la coulisse de commutation (6) présente une saillie d'arrêt (8) alignée avec la surface de commutation (7), et **en ce qu'**un levier d'arrêt (10) s'appuyant sur la coulisse de commutation (5) dans l'état de service de l'avertisseur est prévu.

8. Avertisseur de danger manuel selon la revendication 7, **caractérisé en ce que** le levier d'arrêt (10) est conçu comme un levier basculant à deux bras et présente sur l'extrémité libre de son bras s'appuyant sur la coulisse de commutation (5) un ergot d'arrêt (9) qui s'enclenche derrière la saillie d'arrêt (8) lors de l'enfoncement du bouton d'alarme (2) et arrête le bouton d'alarme (2) dans sa position actionnant le commutateur de fin de course (5).

9. Avertisseur de danger manuel selon la revendication 8, **caractérisé en ce que** l'autre bras du levier d'arrêt (10) dépasse sur son extrémité (12) libre sur le côté du boîtier de l'avertisseur.

10. Avertisseur de danger manuel selon la revendication 9, **caractérisé par** un élément (13) élastique, attribué au levier d'arrêt (10), qui agit sur le levier d'arrêt (10) de telle sorte que l'ergot d'arrêt (9) est appuyé contre la coulisse de commutation (6).
